# EUROPÄISCHE PATENTSCHRIFT

(11) **EP 0 484 892 B1**
(45) Veröffentlichungstag und Bekanntmachung des Hinweises auf die Patenterteilung: **19.07.1995**
(21) Anmeldenummer: 91118883.7
(22) Anmeldetag: 06.11.1991
(51) Int. Cl.: H01B 17/12

(54) **Gurtband-Isolatorelement in der Abspannung von Funkmasten**
Webbing-insulator element in the anchoring of radio masts
Elément-isolateur à ceinture dans l'ancrage des mâts de radio

(30) Priorität: 08.11.1990 DE 9015351 U
(43) Veröffentlichungstag der Anmeldung: 13.05.1992
(73) Patentinhaber: ANKER SCHROEDER GmbH & Co., D-44057 Dortmund (DE)
(72) Erfinder: Schroeder, Jürgen, W-4600 Dortmund (DE)
(74) Vertreter: Patentanwälte Meinke, Dabringhaus und Partner

(56) Entgegenhaltungen:
- US-A- 1 759 253
- US-A- 1 937 964
- Firmendruckschrift "Gurtband-Isolatoren" der Firma Rosenthal Technik A.G., Selb, Deutschland.

## Beschreibung

Die Erfindung betrifft ein Gurtband-Isolatorelement in der Abspannung von Funkmasten mit mindestens einem Isolator, der an zwei einander gegenüberliegenden, um 90° zueinander versetzten, kreissegmentförmigen Flächen von je einem entsprechend kreissegmentförmigen Isolatorbügel umgriffen wird, and dessen freien Enden Verbindungselemente zum benachbarten Isolatorelement oder einem Endelement gelenkig befestigt sind.

Bei bekannten Elementen dieser Art ist der Isolatorbügel an jedem Ende gabelförmig ausgebildet, wobei ein stegförmiges Stahlsegment mit einer inneren und äußeren Bügellasche verschweißt ist, wobei die innere Bügellasche die Anlagefläche für den eigentlichen Isolator bildet. Die Herstellung derartiger Isolatorbügel ist sehr aufwendig, was in gleicher Weise gilt, wenn ein solcher Isolatorbügel einteilig als Gesenkschmiedestück hergestellt wird. Außerdem besteht sowohl bei einem als Schweißteil als auch bei einem als Gesenkschmiedestück ausgebildeten Isolatorbügel die Gefahr der Gabelaufbiegung beim Auftreten von Überlasten. Man hat dem zwar bereits entgegenzuwirken versucht, daß man die Gabel durch Querbolzen mit Außengewinde im Innengewinde der inneren Gabellasche zusammenhält. Dabei hat aber der Querbolzen eine ungünstige Belastung im durch Kerbwirkung gefährdeten Gewindeteil. Jedenfalls hat sich dieser bei Bruchversuchen als der schwächste Teil erwiesen.

Gurtband-Isolatoren gemäß dem Stand der Technik sind aus der Firmendruckschrift "Gurtband-Isolatoren" der Firma Rosenthal Technik AG, Selb, Deutschland bekannt.

Aufgabe der Erfindung ist die Schaffung einer Lösung, welche sowohl eine einfachere und kostengünstigere Herstellung ermöglicht als auch die vorstehend geschilderten ungünstigen Belastungen vermeidet.

Bei einem Gurtband-Isolatorelement der eingangs bezeichneten Art wird diese Aufgabe gemäß der Erfindung dadurch gelöst, daß der Isolatorbügel aus einem Stahlsegment mit ausgedrehter Anlagefläche für den Isolator besteht, um das eine Bügellasche aufgeschweißt ist, an deren Enden beidseitig jeweils zwei Laschen angreifen, die die Verbindungselemente mit dem benachbarten Isolatorelement oder Endelement bilden.

Es hat sich gezeigt, daß ein derartiges Isolatorelement nicht nur wesentlich einfacher und kostengünstiger herzustellen ist, sondern auch die Belastungen im Verbindungsbereich zwischen Isolatorbügel und angrenzenden Verbindungselementen zum benachbarten Isolatorelement oder Endelement wesentlich günstiger aufnimmt, so daß es nicht zu den vorgeschilderten Ausfällen bei den bekannten Isolatorelementen kommt.

In Weiterbildung der Erfindung hat es sich als vorteilhaft erwiesen, wenn ein beide Laschen eines Verbindungselementes und ein Ende der Bügellasche durchsetzender Verbindungsbolzen mit äußerem festen Gegenflansch mittels einer diesen durchsetzenden Verbindungsschraube gehalten ist, die in ein Innengewinde eines inneren losen Gegenflansches einschraubbar ist.

Festigkeitsmäßig hat es sich ferner als vorteilhaft gezeigt, wenn das Stahlsegment an den Enden seiner Verschweißungszonen mit der Bügellasche mit einer im wesentlichen zur Bügellasche gerichteten Ausbuchtung versehen ist, insbesondere, wenn diese Ausbuchtung mittig kreisförmig verläuft.

Schließlich kann man an den Enden der ausgedrehten Anlageflächen des Stahlsegments Gewindebohrungen zur Befestigung von abgerundeten Montagehalterungen für den Isolator ausbilden.

Die Erfindung ist nachstehend anhand der Zeichnung beispielsweise näher erläutert. Diese zeigt ein Gurtband-Isolatorelement gemäß der Erfindung in Seitenansicht.

Ein Stahlsegment 1 ist mit einer ausgedrehten Anlagefläche 1a für den eigentlichen Isolator 7 ausgebildet und an seinem Außenrand mit einer Bügellasche 2 verschweißt, wobei an den Enden seiner Verschweißungszonen mit der Bügellasche teilweise kreisförmige Ausbuchtungen 12 vorgesehen sind.

An jedem Ende der Bügellasche 2 greifen zwei Verbindungslaschen 8 an, welche jeweils ein Verbindungselement zum benachbarten Isolatorelement bzw. Endelement bilden.

Die Ausbildung ist dabei derart, daß ein beide Laschen 8 des Verbindungselementes und ein Ende der Bügellasche 2 durchsetzender Verbindungsbolzen 4 mit äußerem festen Gegenflansch 9 durch eine letzteren durchsetzende Verbindungsschraube 5 gehalten ist, die in ein Innengewinde eines inneren losen Gegenflansches 6 einschraubbar ist.

Das ausgedrehte Stahlsegment 1 ist so kurz gehalten, daß wegen des Entfalls der bisherigen inneren Bügellasche an den Enden der ausgedrehten Anlageflächen Gewindebohrungen 10 ausgebildet werden können, mittels welcher abgerundete Montagehalterungen 3 für den Isolator 7 mittels einer Befestigungsschraube 11 anbringbar sind.

## Patentansprüche

1. Gurtband-Isolatorelement in der Abspannung von Funkmasten mit mindestens einem Isolator (7), der an zwei einander gegenüberliegenden, um 90° zueinander versetzten, kreissegmentförmigen Flächen von je einem entsprechend kreissegmentförmigen Isolatorbügel.umgriffen wird, an dessen freien Enden Verbindungselemente zum benachbarten Isolatorelement oder einem Endelement gelenkig befestigt sind,
dadurch gekennzeichnet,
daß der Isolatorbügel aus einem Stahlsegment (1) mit ausgedrehter Anlagefläche (1a) für die zugeordnete kreissegmentförmige Fläche des Isolators (7) besteht, um das eine Bügellasche (2) aufgeschweißt ist, an deren Enden beidseitig jeweils zwei Laschen (8) angreifen, die die Verbindungselemente mit dem benachbarten Isolatorelement oder Endelement bilden.

2. Gurtband-Isolatorelement nach Anspruch 1,
dadurch gekennzeichnet,
daß ein die beiden Laschen (8) des Verbindungselementes und ein Ende der Bügellasche (2) durchsetzender Verbindungsbolzen (4) mit äußerem festen Gegenflansch (9) mittels einer diesen durchsetzenden Verbindungsschraube (5) gehalten ist, die in ein Innengewinde eines inneren, losen Gegenflansches (6) einschraubbar ist.

3. Gurtband-Isolatorelement nach Anspruch 1 oder 2,
dadurch gekennzeichnet,
daß das Stahlsegment (1) an den Enden seiner Verschweissungszonen mit der Bügellasche (2) mit einer im wesentlichen zur Bügellasche gerichteten Ausbuchtung (12) versehen ist.

4. Gurtband-Isolatorelement nach Anspruch 3,
dadurch gekennzeichnet,
daß die Ausbuchtung (12) mittig kreisförmig verläuft.

5. Gurtband-Isolatorelement nach Anspruch 1 oder einem der folgenden,
dadurch gekennzeichnet,
daß an den Enden der ausgedrehten Anlageflächen (1a) des Stahlsegments (1) Gewindebohrungen (10) zur Befestigung von abgerundeten Montagehalterungen (3) für den Isolator (7) ausgebildet sind.

## Claims

1. Webbing-insulator element in the anchoring of radio masts comprising at least one insulator (7) being enclosed at two circular segmental faces thereof, which are opposed to each other and removed one to another at 90°, by a respective insulator bow having a corresponding circular segmental shape, at the free ends of which connecting elements are jointly attached for connecting with an adjacent insulator element or with a final element,
characterized in that the insulator bow consists of a steel segment (1) having a turned out contact face (1a) for the corresponding circular segmental face of the insulator (7), a bow clip (2) being welded around said steel segment, whereby at each end of the bow clip two clips (8) fit on both sides thereof forming the connecting elements for connecting with the adjacent insulator element or with the final element.

2. Webbing-insulator element according to claim 1,
characterized in that a connecting bolt (4) extending through the both clips (8) of the connecting element and through one end of the bow clip (2) and being attached to a fixed outer counter flange (9) is hold by a connecting screw (5) extending through said bolt and being srewable in a female thread of a loose counter flange (6).

3. Webbing-insulator element according to claim 1 or 2,
characterized in that the steel segment (1) comprises a bulge (12) at the ends of the welding zones with the bow clip ( 2), said bulge being directed essentially towards the bow clip (2).

4. Webbing-insulator element according to claim 3,
characterized in that the bulge (12) extends circulary in the centre.

5. Webbing-insulator element according to claim 1 or any one of the preceding claims,
characterized in that at the ends of the turned out contact faces (1a) of the steel segment (1) tapholes (10) are provided for clamping rounded mounting holders (3) for the insulator (7).

## Revendications

1. Elément-isolateur a ceinture dans l'ancrage de mâts radio comprenant au moins un isolateur (7) entourné à deux faces opposées, disposées à 90° et ayant une forme d'un segment de circle, par une monture d'isolateur respectivement, ayant une forme d'un segment de circle correspondante, aux fins libres de cette monture des éléments de raccordement sont articulées, destinées à raccorder à un élément-isolateur voisin ou un élément final,
caractérisé en ce que la monture d'isolateur est formée par un segment d'acier (1) presentant une face de contact alésé (1a) destinée à la face de segment de circle correspondante d'isolateur, une lisiére de monture (2) est soudée sur ce segment d'acier (1), à chaque fin de la lisiére deux lisiéres (8) sont prevues destinées à former les éléments de raccordement pour l'élément-isolateur voisin ou l'élément de fin.

2. Elément-isolateur a ceinture selon la revendication 1,
caractérisé en ce qu'un boulon de raccordement (4), traversant les deux lisiéres (8) d'élément de raccordement et un fin de la lisiére de monture (2) et fixé à un contre-rebord extern (9), est tenu par une vis de raccordement (5), traversant ce boulon et destinée à être vissée dans un filet femelle d'un contre-rebord intern mobile (6).

3. Elément-isolateur a ceinture selon la revendication 1 ou 2,
caractérisé en ce que le segment d'acier (1) est prevu avec un renflement (12) dans les fins des zones de vidage avec la lisiére de monture (2), le renflement est dirigé vers la lisiére de monture (2).

4. Elément-isolateur a ceinture selon la revendication 3,
caractérisé en ce que le renflement (12) est circulaire dans sa region centrale.

5. Elément-isolateur a ceinture selon la revendication 1 ou l'une de suivantes,
caractérisé en ce que des trous taraudés sont prevus aux fins des faces de contact alésées (1a) du segment d'acier (1) destinés à fixer des dispositifs de serrage arrondis (3) pour l'isolateur.
